# EUROPÄISCHE PATENTSCHRIFT

(11) **EP 4 082 631 B1**
(45) Veröffentlichungstag und Bekanntmachung des Hinweises auf die Patenterteilung: **01.10.2025**
(21) Anmeldenummer: 22169231.2
(22) Anmeldetag: 21.04.2022
(51) Int. Cl.: A62C 31/22, A62C 31/28, A62C 3/16, A62C 3/07

(54) **LINEARE E-LÖSCHLANZE MIT POSITIONSHALTER ZUR BRANDBEKÄMPFUNG BEI ELEKTRISCH GELADENEN OBJEKTEN**
LINEAR E-EXTINGUISHING LANCE WITH POSITION RETAINER FOR FIGHTING FIRES IN ELECTRICALLY CHARGED OBJECTS
LANCE D'EXTINCTION LINÉAIRE POURVUE DE SUPPORT DE POSITION DESTINÉE À LA LUTTE CONTRE L'INCENDIE EN CAS D'OBJETS ÉLECTRIQUEMENT CHARGÉS

(30) Priorität: 28.04.2021 DE 202021102269 U
(43) Veröffentlichungstag der Anmeldung: 02.11.2022
(73) Patentinhaber: MURER-Feuerschutz GmbH, 37574 Einbeck (DE)
(72) Erfinder: Reschke, Albrecht, 37574 Einbeck (DE); Kühle, David, 37154 Northeim (DE)
(74) Vertreter: Kohler Schmid Möbus Patentanwälte

(56) Entgegenhaltungen:
- DE-U1- 202017 104 411
- DE-U1- 202020 102 574
- US-A- 4 802 535
- US-B1- 7 017 832

## Beschreibung

Die Erfindung betrifft eine Löschanordnung mit einer linearen Löschlanze zum Löschen brennender Elektro-Einrichtungen, wie mit Elektromotor ausgestattete Fahrzeuge, wobei die Löschlanze einen Halteabschnitt mit Griffteil für eine Bedienperson, eine Löschmittel-Zuführung mit Ankoppelvorrichtung zum Anschluss eines Druckschlauchs für flüssiges Löschmittel, sowie einen an den Halteabschnitt und gegebenenfalls die Ankoppelvorrichtung anschließenden linearen rohrförmigen Löschabschnitt mit einer Längsachse aufweist, aus dessen freiem Ende Löschmittel unter Druck in ein brennendes Objekt eingebracht werden kann, wobei das Griffteil sowie der rohrförmige Löschabschnitt zumindest im Bereich des Halteabschnitts einen spannungs-isolierenden Überzug aufweisen, der elektrisch isolierend auch für elektrische Spannungen U ≥ 500V ausgeführt ist, wobei der rohrförmige Löschabschnitt aus einem Material gefertigt ist, welches eine so hohe Zugfestigkeit Rₘ aufweist, dass es einer mechanischen Spannung σ ≥ 500 N/mm² widersteht, und welches eine Schmelztemperatur ts ≥ 650°C aufweist, wobei der rohrförmige Löschabschnitt an seinem freien, dem Halteabschnitt entgegengesetzten Ende geometrisch spitz zulaufend gestaltet ist und einen verengten lichten Strömungsquerschnitt für das unter Druck durchgeleitete Löschmittel aufweist, wobei der rohrförmige Löschabschnitt und ebenso das spitz zulaufende freie Ende des rohrförmigen Löschabschnitts aus Edelstahl hergestellt sind, und wobei das spitz zulaufende freie Ende des rohrförmigen Löschabschnitts zusätzlich gehärtet ist.

Eine derartige E-Löschlanze ist bekannt aus der DE 20 2020 102 574 U1 (=Referenz [1]).

### Hintergrund der Erfindung

Unter anderem aus Gründen des Umwelt- und Klimaschutzes sowie der Nachhaltigkeit bestehen derzeit international intensive Bestrebungen, verstärkt elektrische Energie anstelle von fossilen Brennstoffen zu nutzen. So sind in den vergangenen Jahren zunehmend Photovoltaik-Systeme, beispielsweise auf Gebäudedächern, aufgebaut worden. Außerdem soll in Zukunft individuelle Mobilität verstärkt durch elektrische Antriebssysteme, beispielsweise durch Elektrofahrzeuge, ermöglicht werden.

Bislang wird dabei jedoch nur wenig beachtet, dass mit einer derart verstärkten Nutzung elektrischer Energie auch erhebliche Gefahrenpotenziale verbunden sind.

Diese Gefahrenpotenziale deuten sich angesichts zahlreicher, weltweit auftretender Brandereignisse aufgrund von nicht oder nur schlecht funktionierenden Akkumulatoren, beispielsweise in Smartphones oder Notebooks, bereits in zunehmendem Umfang an.

Ein besonders hohes Risiko wird bei Bränden im Umfeld von Elektrofahrzeugen, beispielsweise bei hybrid- oder vollelektrisch betriebenen Fahrzeugen, gesehen (siehe beispielsweise "E-Mobil-Brand in den USA"; https://www.welt.de/motor/news/article120704501/E-Mobil-Brand-in-den-USA.html (=Referenz [3], abgerufen am 09.11.2016)).

Besonders problematisch beim Brand eines solchen Elektrofahrzeugs ist, dass beim Löschen nicht nur erhebliche Gefahren durch das Feuer und den Brand selbst sowie etwa mögliche selbstentzündende Elemente wie beispielsweise Lithiumionen-Akkumulatoren ausgehen, sondern zusätzlich auch noch Gefahren durch sich ausbreitende Hochspannungen bzw. Starkströme aufgrund der im Fahrzeug verbauten Hochleistungselektrik bzw. -akkumulatoren kontrolliert werden müssen. Es gilt daher, diesen wirksam vorzubeugen.

Die DE 10 2018 222 429 A1 (=Referenz [12]) beschreibt ein Notfallset für ein elektrisch betriebenes Fahrzeug mit einer Traktionsbatterie und einem Löschlanzen-Zugang, welches eine Löschlanzen-Schablone enthält.

In der US-A 4,802,535 (=Referenz [4]) ist eine linear entlang einer Längsachse aufgebaute Feuerlöschlanze beschrieben, bei welcher gehärtetes Stahlrohr als Material für den rohrförmigen Löschabschnitt vorgeschlagen wird. Eine -wie auch immer geartete- elektrische Isolation der bekannten Löschlanze ist jedoch nicht vorgesehen.

Die US 7 017 832 B1 (=Referenz [13]) offenbart eine an sich linear aufgebaute Löschlanze, die allerdings einen rechtwinklig zur Lanzenachse verlaufenden Rohrabschnitt zur Einführung von flüssigem Löschmittel aufweist.

Die US 2003/0159837 A1 (=Referenz [5]) zeigt einen "Vielzweck-Wasserhammer" mit einer spitz zulaufenden Düse, die beim Einsatz in ein zu löschendes Objekt eindringen soll. Der Löschkopf ist dort unter einem Winkel von 90° auf den rohrförmigen Löschabschnitt aufgesetzt. Es handelt sich hierbei also nicht um eine linear in z-Richtung aufgebaute Löschlanze gemäß dem eingangs definierten generischen Oberbegriff. Für einen hammerartigen Einsatz dieses Geräts bei einem Elektro-Fahrzeug müsste beim Einschlagen in die Außenhülle des Fahrzeugs dann schon sehr nah an der zu löschenden Batterie gearbeitet werden, um überhaupt einen wirksamen Effekt zu erzielen. Im Übrigen ist auch hier wieder keine elektrische Isolation der Löschlanze vorgesehen oder angedeutet. In den Jahren 2002 und 2003 hat man vermutlich noch nicht -wie heutzutage- an Fahrzeuge mit Elektro-Antrieb gedacht.

Eine ebenfalls nicht-linear aufgebaute, sondern vielmehr gegenüber einer Längsachse rechtwinklig "abgekröpfte" Löschlanze ist in der CN 106 492 384 A (=Referenz [11]) offenbart. Aus denselben Gründen wie die Löscheinrichtung nach Referenz [5] ist diese nicht-generische Anordnung für die Zwecke der vorliegenden Erfindung völlig ungeeignet.

In der US 2002/019307 A1 (=Referenz [6]) ist zwar eine Isolation gegen elektrische Spannung bei Kontakt mit Drähten in einer Gebäudewand angedeutet, jedoch keine Isolation gegen Hochspannung, wie sie etwa in Batterien von Elektrofahrzeugen vorkommt. Außerdem wird das Löschmittel über das Ende der bekannten -linear in z-Richtung aufgebauten- Löschlanze eingespeist, so dass ein Einschlagen der Lanze mit einem Schlagwerkzeug in eine Fahrzeug-Außenhülle damit nicht möglich ist. Eine solche herkömmliche Löschlanze eignet sich zwar zum *Löschen* von Gebäuden und womöglich auch von brennenden herkömmlich angetriebenen Fahrzeugen, aber keineswegs zum *Löschen* von brennenden Elektro-Fahrzeugen, und zwar vor allem wegen der dort -im Gegensatz zu normalen Gebäuden (abgesehen von Strom-Kraftwerken) und üblichen Fahrzeugen- zu erwartenden hohen elektrischen Spannungen U >> 200V.

Dies belegt unter anderem der Zeitschriftenartikel "MOBILES LEBEN - WAS, WENN ES BRENNT?" aus der Illustrierten "stern" vom 19.06.2019, S.80 (=Referenz [7]). Darin wird populär dargestellt, dass gerade von Elektro-Fahrzeugen mit Hochspannungs-Batterien -welche bekanntlich in allernächster Zukunft aus Umweltschutzgründen die herkömmlichen, mit Verbrennungsmotoren angetriebenen Fahrzeuge möglichst vollständig ersetzen sollen- eine ganz erhebliche Gefahr für Leib und Leben der Feuerwehrleute, die solche brennenden Elektro-Fahrzeug löschen sollen, ausgeht.

Ganz offensichtlich ist eine derartige Löschaktion mit einer herkömmlichen Löschlanze der oben beschriebenen Art nicht mit der gebotenen Sicherheit zu bewerkstelligen.

Stattdessen wird in DE 10 2016 211 854 B3 bzw. EP 3 263 402 B1 (=Referenz [8]) ein Spezialcontainer vorgeschlagen, welcher Löschwasser enthält, in das ein brennendes Elektro-Fahrzeug vollständig eingetaucht werden soll - eine wahrlich ***verzweifelte*** Idee:
Man stelle sich vor: Ein Elektro-Fahrzeug gerät auf einer belebten Straße in Brand. Aber statt -wie üblich- das brennende Fahrzeug vor Ort zu löschen, muss die Feuerwehr erst einen riesigen Spezialcontainer herbeischaffen, diesen vor Ort mit einer gewaltigen Menge Löschwasser befüllen und dann das immer noch brennende, wahrscheinlich bis dahin aber schon vollständig ausgebrannte Elektro-Fahrzeug -irgendwie, wie auch immer- in diesen großen Behälter tunken. Wie dies bei einem größeren Fahrzeug wie einem elektrisch getriebenen Bus oder Lastwagen bewerkstelligt werden soll, bleibt völlig offen.

Auch der Zeitschriftenartikel "ELEKTRISIERENDER EINSATZ" aus der Feuerwehr-Fachzeitschrift "BRANDHEISS" in der Ausgabe Juli-August 2018, S. 16 (=Referenz [9]), beschreibt aus Sicht des Fachmanns -nämlich der Feuerwehr- die gerade für die Lösch-Fachleute vor Ort neue und sehr gefährliche Situation beim Löschen eines brennenden Elektroautos. Wörtlich heißt es hier: "Obwohl der brennende Elektro-Kleintransporter eher überschaubare Abmessungen hatte, waren die Kameraden der FF Traun durchaus gefordert." ... "Speziell in der Erstphase gestaltete sich der Löscheinsatz prekär, sind Fahrzeuge mit Elektroantrieb doch gänzlich anders zu löschen und zu behandeln als übliche Pkws. Ein erster Löscheinsatz unter Atemschutz zeigte rasch Wirkung, das Fahrzeug musste jedoch - wie bei derartigen Bränden vorgesehen - in ein "Wasserbad", da durch die verbrannten und zerstörten Batterien noch etliche Stunden später enorme Brandgefahr ausgeht. Daher wurde das zerstörte Fahrzeug auf einem Lkw-Abschlepper durch zwei Feuerwehrfahrzeuge mit Blaulicht direkt zu einem Trauner Industriegebiet eskortiert, wo es in ein gegen Auslaufen umweltgeschütztes, tiefes Wasserbad eingelassen wurde." ... "GROSSER AUFWAND FÜR KLEINES FAHRZEUG" ...

Gibt es jedoch keine Möglichkeit, ein brennendes Elektro-Fahrzeug mit Hilfe eines mit Wasser befüllten Spezialcontainers endgültig zu löschen, bleibt oft als einzige Alternative nur noch, den Löschvorgang so lange fortzusetzen, bis sich insbesondere die elektrischen Komponenten nicht mehr neu entzünden. Der Verbrauch an Löschwasser ist in einem solchen Fall immens, wie ein besonders eindrucksvolles, ganz aktuelles Beispiel aus den USA zeigt. So wird in der digitalen Ausgabe der Süddeutschen Zeitung im Artikel "Der Fahrersitz war leer" vom 19. April 2021 (=Referenz [10], abgerufen am 20.04.2021) berichtet, wie nach einem Unfall mit einem Elektroauto in Harris County in bTexas, USA, die Feuerwehr zum Löschen eines in Brand geratenen Elektrofahrzeugs mehr als 100.000 Liter Wasser benötigte, da sich die Batterien immer wieder neu entzündeten.

Ein besonders hohes Risiko wird bei Bränden im Umfeld von Elektrofahrzeugen, beispielsweise bei hybrid- oder vollelektrisch betriebenen Fahrzeugen, gesehen (siehe beispielsweise "E-Mobil-Brand in den USA"; https://www.welt.de/motor/news/article120704501/E-Mobil-Brand-in-den-USA.html (=Referenz [3], abgerufen am 09.11.2016)).

Dies unterstreicht die hohe Dringlichkeit, eine technisch deutlich bessere, sicherere und auch viel wirtschaftlichere Lösung der Probleme beim Löschen von brennenden Elektrofahrzeugen zu suchen, als etwa in Referenz [8] vorgeschlagen.

Zudem sind aber außer den eigentlichen Löschproblemen auch noch die äußerst negativen Folgen für die Umwelt zu bedenken: Nach dem in obiger Referenz [9] geschilderten Löscheinsatz wurde das zerstörte Fahrzeug mit gigantischem Aufwand auch noch in ein "Wasserbad" verbracht und "eingetunkt". Aber bereits vorher -und zwar durch den eigentlichen Löschvorgang - wurde bereits eine enorme Menge an hochgradig kontaminiertem Löschwasser in die Umgebung freigesetzt, worüber der Artikel aber nicht weiter berichtet.

Bei einem Fahrzeugbrand entsteht nämlich grundsätzlich immer die übliche und bekannte Mischung von Atemgiften. Hinzu kommen aber noch weitere, ganz erhebliche Mengen sehr gefährlicher Atemgifte als Folge des "Thermal Runaway" des Lithium-Ionen-Akkumulators. So wird in erster Linie als Folge der Zersetzung des im Elektrolyt vorhandenen Leitsalzes Lithiumhexafluorphosphat (LiPF), Flusssäure (HF) Phosphorylfluorid (POF) und Phosphorsäure freigesetzt. Bei einem Weitertransport eines brennenden oder noch schwelenden Elektrofahrzeugs treten daher diese gefährlichen Stoffe stetig weiter aus und verseuchen dabei die Umgebung. Mit dem Einsatz der erfindungsgemäßen E-Löschlanze wird auch diese Schadstoffbelastung der Umwelt deutlich vermindert und nur eine geringe Menge Wasser (20-50 Liter) wird durch den Löscheinsatz kontaminiert.

Bislang sind Brandbekämpfer nur sehr bedingt, in der Regel überhaupt nicht auf den Umgang mit derartigen Gefahrenquellen vorbereitet. In den oben genannten Artikeln wird beispielsweise berichtet, dass die einen Brand eines Elektrofahrzeugs bekämpfenden Feuerwehrleute deutlichen räumlichen Abstand vom Elektrofahrzeug hielten bzw. halten mussten, was natürlich die Effektivität der Brandbekämpfung ganz erheblich einschränkt oder die -an sich bekannten- Brandbekämpfungsmaßnahmen in ihrer positiven Wirkung reduziert, wenn nicht gar unmöglich macht.

Um mit derartigen erweiterten Gefahren umzugehen, bedarf es daher insbesondere einer gänzlich neuartigen E-Löschlanze, die nicht nur zum eigentlichen Löschen an sich ausgebildet ist, sondern *sowohl* thermischen als *auch* mechanischen *und insbesondere auch* elektrischen Gefahren standhalten kann.

Erstmals mit der -linear in z-Richtung aufgebauten- E-Löschlanze gemäß DE 20 2017 104 411 U1 sowie WO 2019/020507 A1 (=Referenz [2]) ist es im Stand der Technik gelungen, das Löschwerkzeug gegen thermische und/oder mechanische Gefahren sowie zusätzlich mit einem Hochspannungsschutz zu versehen. Eine vergleichbare lineare E-Löschlanze war dem einschlägigen Fachmann bis dahin nicht nahegelegt, jedenfalls offenbar nicht durch die in den Referenzen [6] bis [8] beschriebenen herkömmlichen Löschgeräte.

Allerdings stellt auch diese neuartige E-Löschlanze nicht vollständig und umfassend sicher, dass die -vergleichsweise strengen- gesetzlichen Normen für Elektriker-Werkzeuge eingehalten werden können. So besteht damit immer noch das Risiko, dass beim Löschen von unter Spannung stehenden elektrischen Objekten -insbesondere im nassen Zustand der Löschlanze, welcher ja für den Einsatzfall geradezu typisch ist- elektrische Spannungen beziehungsweise Ströme aus dem elektrisch nicht isolierten rohrförmigen Löschabschnitt in unzulässig hohem Ausmaß die Bedienungsperson erreichen, welche dadurch beim Brandbekämpfungseinsatz möglicherweise erheblich verletzt oder gar getötet werden kann.

Die aus der eingangs zitierten DE 20 2020 102 574 U1 (=Referenz [1]) bekannte E-Löschlanze stellt daher sicher, dass sowohl die Mindestanforderungen zum Schutz vor thermischen Gefahren als auch zum Schutz vor mechanischen Überlastungen als auch zum Schutz vor elektrischen Gefahren erfüllt werden, indem der rohrförmige Löschabschnitt zumindest im Bereich des Halteabschnitts mit Griffteil einen spannungsisolierenden Überzug aufweist, der elektrisch isolierend für elektrische Spannungen U ≥ 500V ausgeführt ist.

### Aufgabe der Erfindung

Es ist die Aufgabe der vorliegenden Erfindung, mit möglichst simplen technischen Mitteln unaufwändig und kostengünstig eine Löschanordnung der eingangs definierten Art so zu modifizieren, dass eine ergonomisch einfachere und wirkungsvollere Bedienung der E-Löschlanze im Einsatzfall ermöglicht und die Sicherheit der Bedienungspersonen noch einmal deutlich erhöht wird, indem die Löschlanze im Einsatzfall so gehalten werden kann, dass der Bediener entlastet wird. Zudem soll es ermöglicht, den Abstand zwischen der E-Löschlanze und dem Positionierer am Positionshalters je nach den konkreten Umständen des Einsatzfalles zu vergrößern oder zu verkleinern.

### Kurze Beschreibung der Erfindung

Diese - in der Praxis für die Bedienperson lebenserhaltende und rettende - Aufgabe wird durch die vorliegende Erfindung auf ebenso überraschend einfache und wirkungsvolle Weise dadurch gelöst, dass die Löschanordnung einen Positionshalter umfasst, der so ausgebildet ist, dass damit die Löschlanze in einer Betriebsphase bei einem Löscheinsatz von einer mit seitlichem Abstand zur die Löschlanze befindlichen Hilfsperson in einer geometrischen Lage gehalten werden kann, in welcher die Längsachse des rohrförmigen Löschabschnitts unter einem Winkel zwischen 60° und 90° zur Erdoberfläche ausgerichtet ist, während eine Löschperson die Löschlanze im Löscheinsatz bedient, dass der Positionshalter ein rohrförmiges Halteteil mit einer Längsachse aufweist, welches im Betrieb seitlich von der Löschlanze weg ragt, und dass das rohrförmige Halteteil bezüglich seiner Längsachse verlängerbar gestaltet ist.

Hierdurch wird es ermöglicht, den Abstand zwischen der E-Löschlanze und dem Positionierer am Positionshalters bei Bedarf zu verändern. Dieser Abstand kann dabei soweit vergrößert werden, dass etwa beim Löschen einer in Brand geratenen elektrotechnischen Anlage der Abstand zwischen dem brennenden Objekt und dem Positionierer ausreichend groß ist, beispielsweise 1 Meter, sodass für die im Einsatz tätigen Feuerwehrleute wenig oder möglichst keine Gefahren beim Löschversuch ausgehen.

Durch das Halteteil kann ein Bediener die Löschlanze bequem in ihrer BetriebsPosition halten. Der Bediener kann problemlos die Löschlanze in das zu löschende Objekt hineintreiben, während der Positionierer am Positionshalters sicher beabstandet positioniert ist.

Mit der vorliegenden Erfindung wird eine Löschanordnung mit einem Positionshalter und einer E-Löschlanze bereitgestellt, welche die oben formulierte Erfindungsaufgabe vollständig löst. Insbesondere ist die erfindungsgemäße Löschanordnung mit Positionshalter und E-Löschlanze speziell auch für Lithium-Ionen-Akkus geeignet, die in Elektro-Fahrzeugen verbaut sind. Den Feuerwehren steht somit für Anwendungsfälle mit unter hoher Spannung stehenden brennenden Objekten ein wirksames und rundum sicheres Löschsystem zur Verfügung.

Im Einsatzfall kann die E-Löschlanze in eine elektrotechnische Anlage, beispielsweise in die Batterie eines brennenden Elektrofahrzeuges oder eines elektronischen Generators, eingebracht werden. Hierzu wird die E-Löschlanze über der elektrotechnischen Anlage durch einen Positionierer positioniert und ein Bediener treibt die E-Löschlanze mit ihrer Spitze in die elektrotechnische Anlage, im Falle eines Elektrofahrzeuges in der Regel durch den Fahrzeugboden hindurch. Mit Hilfe des Positionshalters kann der Positionierer einen kritischen Abstand sowohl zur brennenden elektrotechnischen Anlage als auch zu seinem Bedien-Kollegen problemlos und automatisch einhalten. Auf diese Weise wird für alle an der Aktion zum Löschen der brennenden Elektro-Einrichtung unmittelbar beteiligten Feuerwehrleute das Risiko minimiert, auf Grund eines Elektrounfalls verletzt zu werden.

Weiterhin kann durch den Positionshalter der Abstand zwischen dem Bediener und dem Positionierer reguliert und vergrößert werden. Insbesondere kann in unübersichtlichen Situationen (wenn beispielsweise eine massive Rauchentwicklung vorliegt) oder in Situationen, in denen besonders schnell reagiert werden muss (wenn beispielsweise Explosionsgefahr bei zu zögerlichem Handeln droht) die unmittelbare Gefahr minimiert werden, dass der Bediener unbeabsichtigt den Positionierer trifft und ihn verletzt und damit zusätzlich den Löschversuch sowie den Positionierer gefährdet. Außerdem kann durch den Positionshalter für beide aktiv handelnden Feuerwehrleute der Abstand zum brennenden Objekt vergrößert werden, wodurch auch die Wärmestrahlung auf die Einsatzkräfte verringert werden kann.

Beim Einbringen der E-Löschlanze in ein zu löschendes Objekt kann aufgrund der Spitze im vordersten Bereich im Weg stehendes Material, wie etwa ein Bodenblech oder eine Batteriewandung, leicht durchstoßen werden. Durch eine solche hochfeste, gleichwohl spitze Düse wird Verschleiß vermieden oder zumindest minimiert, wobei das Eindringen in die Oberfläche des zu löschenden Objekts erleichtert wird.

Strömungs-verengte(n) Düse(n) an der Spitze der Lanze sorgen zusätzlich dafür, dass schnell und effizient sowie insbesondere mit einem relativ geringen Einsatz von Löschwasser ein ausreichender Löscherfolg erzielt werden kann.

Eine alternative Möglichkeit zum direkten und zugleich für die Feuerwehrleute sicheren Löschen einer E-Fahrzeug-Batterie, gibt es aktuell derzeit überhaupt nicht auf dem Markt, und zwar weltweit. Die Werkfeuerwehren namhafter Automobilhersteller haben bei zahlreichen Versuchen Brände von Elektrofahrzeugen *ohne* den erfindungsgemäßen Positionshalter mit E-Löschlanze fast gar nicht, und wenn doch, dann nur mit dem Einsatz von extrem viel Wasser und Schaum, jedoch stets ohne wirksame Sicherheit für den agierenden Feuerwehrmann gegen hohe elektrische Spannungen, unter Kontrolle bekommen können.

Ganz ähnlich verhält es sich übrigens auch beim Löschen von in Brand geratenen Transformatoren, elektrischen Generatoren oder anderen Hochspannungsvorrichtungen, wie sie etwa bei Photovoltaik-Anlagen eingesetzt werden.

### Bevorzugte Ausführungsformen und Weiterbildungen der Erfindung

In einer besonders bevorzugten Ausführungsform der erfindungsgemäßen Löschanordnung ist vorgesehen, dass das rohrförmige, Halteteil im Betrieb seitlich ungefähr rechtwinklig zur Längsachse des rohrförmigen Löschabschnitts von der Löschlanze weg ragt.

Die rechtwinklige Ausrichtung des Halteteils zur E-Löschlanze ermöglicht, dass die Lanze besonders einfach ausgerichtet sowie stabil und exakt in einer optimalen Lösch-Position gehalten werden kann.

Eine weitere bevorzugte Ausführungsform der erfindungsgemäßen Löschanordnung ist dadurch gekennzeichnet, dass der Positionshalter an der Löschlanze permanent befestigt ist.

Hierbei handelt es sich um einen besonders einfachen und kompakten Aufbau, der zudem günstig in der Herstellung ist. Überdies kann hierdurch eine vereinheitlichte Bedienung erreicht werden, wobei ein Bediener schnell die Verwendungsweise des Positionshalters erfassen kann. Die Anordnung ist weiterhin haptisch einfach verständlich, wodurch eine unkomplizierte Nutzung ermöglicht wird.

Vorteilhaft können aber auch alternative Ausführungsformen der Löschanordnung sein, bei welchen der Positionshalter zumindest während der Dauer einer Betriebsphase lösbar an der Löschlanze befestigt ist.

Hierdurch kann der Bediener schnell auf die aktuellen Erfordernisse vor Ort reagieren und, falls nötig, die Geometrie des Positionshalters mit wenigen Handgriffen optimal anpassen. Für länger andauernde Löscheinsätze oder Löscheinsätze bei eingeschränktem Aktionsradius kann der Bediener die für ihn sicherste und ergonomisch beste Einstellung wählen. Zwischen den Löscheinsätzen kann so außerdem Platz beim Transport und der Lagerung der Löschanordnung eingespart und deren Packmaß reduziert werden.

Besonders vorteilhaft ist eine Weiterbildung, bei welcher das rohrförmige Halteteil des Positionshalters einen spannungsisolierenden Überzug aufweist, der elektrisch isolierend für elektrische Spannungen U ≥ 500V ausgeführt ist.

Durch diese Isolation kann verhindert werden, dass der Bediener oder der Positionierer beim Löschen einer elektrotechnischen Anlage einen elektrischen Schlag erleidet. Der spannungsisolierende Überzug kann im Griffbereich des Positionshalters angeordnet sein. Er kann dann zugleich den Griffbereich für den Bediener kennzeichnen. Zudem kann der spannungsisolierende Überzug einen Kälteschutz bieten, wenn beispielsweise mit stark gekühltem Wasser oder anderem Lösch-Fluid gelöscht wird. Außerdem kann er Schlagdämpfend wirken, wenn beispielsweise die Löschlanze in die elektrotechnische Anlage durch einen Bediener eingetrieben wird.

In einer bevorzugten Weiterbildung dieser Ausführungsform ist vorgesehen, dass der spannungsisolierende Überzug des rohrförmigen Halteteils eine Schichtdicke d ≥ 2mm, insbesondere zwischen 2mm und 5mm, aufweist, und elektrisch isolierend für elektrische Spannungen U bis 1000V und darüber ausgeführt ist.

Es handelt sich hierbei um in der Praxis besonders bewährte Schichtdicken des spannungsisolierenden Überzugs. Die isolierende Wirkung des spannungsisolierenden Überzugs kann durch eine größer gewählte Schichtdicke noch weiter verbessert werden.

In einer weiteren vorteilhaften Weiterbildung sind das rohrförmige Halteteil des Positionshalters aus Aluminium, insbesondere aus einer Al-Legierung, vorzugsweise aus etwa 30mm dickem AlCuMgPb, und der spannungsisolierende Überzug des rohrförmigen Halteteils aus Polyvinylchlorid aufgebaut.

Diese Materialien haben sich in der Praxis an dieser Stelle besonders bewährt. Aluminium und Al-Legierungen wie AlCuMgPb haben eine geringe Dichte von etwa 2,5 g/cm³ bis 3 g/cm³ und besitzen dadurch ein geringeres Gewicht als beispielsweise unterschiedliche Stähle, die für ähnliche Bauteile verwendet werden könnten. Hierdurch kann das Gewicht des rohrförmigen Halteteils des Positionshalters besonders geringgehalten werde, was für eine schnelle und unkomplizierte Bedienung der Löschanordnung wichtig ist. Außerdem sind Bauteile aus Aluminium kostengünstig in der Herstellung und sehr beständig gegen korrosiven Angriff. Polyvinylchlorid (PVC) weist eine hohe Kriechstromfestigkeit (also die Isolationsfestigkeit der Oberfläche von Isolierstoffen) auf. Dies ist besonders wichtig für den spannungsisolierenden Überzug des rohrförmigen Halteteils. Bauteile aus PVC sind außerdem kostengünstig in der Produktion und langlebig in der Haltbarkeit.

Bevorzugt ist weiterhin eine Weiterbildung der Erfindung, bei der das rohrförmige Halteteil des Positionshalters mittels einer mechanischen Ankopplungsvorrichtung, insbesondere einer Schelle, einer Klammer, einer Gabel oder einer Zange, reversibel an der Löschlanze mechanisch ankoppelbar ist.

Hierdurch kann eine schnelle Montage in nicht-einsehbaren Bereichen und in unübersichtlichen Situationen erreicht werden. Das rohrförmige Halteteil kann in einfacher Weise montiert werden und die Montage wird soweit vereinfacht, dass auch ein technischer Laie sofort in die Lage versetzt werden kann, das rohrförmige Halteteil an der Löschlanze problemlos anzubringen. Besonders in hektischen Situationen, in denen sich möglicherweise fatale Fehler häufen können, wird somit die sichere und korrekte Montage des rohrförmigen Halteteils verbessert.

Weiterhin bevorzugt ist eine Weiterbildung dieser Ausführungsform, die dadurch gekennzeichnet ist, dass die mechanische Ankopplungsvorrichtung starr am rohrförmigen Halteteil des Positionshalters befestigt ist.

Dies ermöglicht, dass der Positionshalter besonders präzise verschoben und angesetzt werden kann. Ein Abrutschen kann somit sicher verhindert werden. Die Handhabbarkeit der gesamten erfindungsgemäßen Löschanordnung wird hierdurch verbessert werden.

Besonders vorteilhaft ist auch eine Weiterbildung, bei der die mechanische Ankopplungsvorrichtung eine zwei-geteilte Schelle aufweist, deren zwei Hälften jeweils C-förmig aufgebaut sind und deren beide Enden in einer Betriebsphase der Löschanordnung jeweils einander gegenüberliegen, wobei die Schelle um den Außenumfang des rohrförmigen Löschabschnitts, vorzugsweise im Bereich des Halteabschnitts mit dem Griffteil, gelegt und die beiden einander gegenüberliegenden Enden der C-förmigen Hälften jeweils mittels einer Spannvorrichtung einander angenähert werden, so dass die Schelle um den rohrförmigen Löschabschnitt herum zusammengezogen wird und diesen klemmend umspannt.

Auf diese Weise kann der Positionshalter mit der mechanischen Ankopplungsvorrichtung besonders einfach, schnell und unkompliziert mit dem rohrförmigen Löschabschnitt verbunden oder wieder gelöst werden.

Vorteilhaft sind auch Varianten dieser Weiterbildung der Erfindung, welche vorsehen, dass die Spannvorrichtungen ein Scharnier und/oder eine Klemmschraube umfassen.

Das Scharnier oder die Klemmschraube können die Handhabung des erfindungsgemäßen Löschsystems in der Weise erleichtern, dass beim Öffnen der Spannvorrichtung keine Gefahr besteht, dass die C-förmigen Hälften der mechanischen Ankopplungsvorrichtung auseinanderfallen. Hierdurch wird vermieden, dass diese Teile verloren gehen können, insbesondere in Situationen, in denen sich die Lage schwer einschätzen lässt oder die Sicht etwa durch Verrauchungen vom Brandherd eingeschränkt ist. Außerdem kann die Löschanordnung dadurch schneller in einsatzbereiten Zustand versetzt werden.

Ebenfalls vorteilhaft ist eine Variante, die vorsieht, dass die Klemmschraube eine Gewindebuchse, einen Gewindebolzen, einen Gewindestift und einen Schraubengriff, insbesondere einen Kreuzgriff, aufweist.

Die Bauteile können sicher verbaut werden und somit während eines Einsatzes der Löschanordnung nicht verloren gehen. Eine so ausgebildete Klemmschraube lässt sich besonders einfach bedienen und die E-Löschlanze kann schnell und sicher mit dem Positionshalter über die mechanische Ankopplungsvorrichtung verbunden werden.

Besonders vorteilhaft ist weiterhin eine Ausführungsform, bei der das rohrförmiges Halteteil teleskop-artig auseinandergezogen oder zusammengestaucht werden kann.

Dies ist technisch besonders einfach in der Praxis umzusetzen und kann eine simple und kompakte Möglichkeit der Längenvariation darstellen.

Vorteilhaft kann aber auch eine alternative Ausführungsform sein, bei der das rohrförmige Halteteil ein Basisteil sowie ein oder mehrere Verlängerungsstücke aufweist, die in Richtung der Längsachse an das Basisteil anschließbar, vorzugsweise mit diesem und gegebenenfalls untereinander verschraubbar, sind.

Durch die Verlängerungsstücke kann der Abstand vom Bediener des Positionshalters zu der E-Löschlanze noch weiter vergrößert werden. In besonders unübersichtlichen und gefährlichen Situationen kann somit die Löschlanze aus sicherer Entfernung in Position gehalten und die Sicherheit der Bedienpersonen gewährleistet werden.

Weitere Vorteile der Erfindung ergeben sich aus der Beschreibung und der Zeichnung. Ebenso können die vorstehend genannten und die noch weiter ausgeführten Merkmale erfindungsgemäß jeweils einzeln für sich oder zu mehreren in beliebigen Kombinationen Verwendung finden. Die gezeigten und beschriebenen Ausführungsformen sind nicht als abschließende Aufzählung zu verstehen, sondern haben vielmehr beispielhaften Charakter für die Schilderung der Erfindung.

### Detaillierte Beschreibung der Erfindung und Zeichnung

Die Erfindung ist in der Zeichnung dargestellt und wird anhand von Ausführungsbeispielen näher erläutert.

Es zeigen:
- Fig. 1: eine Ausführungsform der erfindungsgemäßen Löschanordnung in einer praxisnahen Anwendung mit einem Positionierer, der den Positionshalter bedient, und einem Bediener, der die E-Löschlanze mit einem Hammer in das zu löschende Objekt eintreibt;
- Fig. 2a: eine schematische Seitenansicht einer Ausführungsform einer Löschlanze, wie sie in der erfindungsgemäßen Löschanordnung verwendet werden kann, mit spannungsisolierender Beschichtung des rohrförmigen Löschabschnitts im Bereich des Haltegriffs;
- Fig. 2b: die Ausführungsform von Fig. 2a in einer teilweise transparenten Ansicht von oben in Richtung der Achse des rohrförmigen Löschabschnitts;
- Fig. 3a: eine schematische Seitenansicht eines Verlängerungsstücks zur Verlängerung der axialen Länge des rohrförmigen Halteteils in einem vertikalen Längsschnitt;
- Fig. 3b: eine schematische Seitenansicht eines Basisteils des rohrförmigen Halteteils des Positionshalters in einem vertikalen Längsschnitt;
- Fig. 4a: eine schematische Seitenansicht einer mechanischen Ankopplungsvorrichtung mit Blick auf den Bereich, in dem eine Klemmschraube für die Spannvorrichtung angebracht wird;
- Fig. 4b: die Ausführungsform von Fig. 4a in einer schematischen Aufsicht in einem vertikalen Längsschnitt;
- Fig. 5: eine schematische Seitenansicht der Einzelteile einer Klemmschraube zur Verwendung bei der mechanischen Ankopplungsvorrichtung von Fig. 4a.

Die **Fig. 1** zeigt eine Ausführungsform der erfindungsgemäßen Löschanordnung in einer praxisnahen Anwendung, in diesem Fall dem Löschen eines Autos mit Elektromotor. Die Löschanordnung umfasst eine **Löschlanze** 10 an der ein **Positionshalter 30** und ein Druckschlauch für flüssiges Löschmittel angebracht ist. Eine Hilfsperson (Positionierer) nutzt den Positionshalter 30, um seitlich beabstandet zu einem **rohrförmigen Löschabschnitt 13** die Löschlanze in Position zu halten. Eine Bedienperson (Bediener) schlägt mit einem Hammer auf eine **Schlagplatte 14'** eines **Schlagabschnitts 14,** um die Löschlanze 10 in das zu löschende Objekt einzutreiben.

Der rohrförmige Löschabschnitt 13 ist dabei in einer **Längsachse z** zur Erdoberfläche ausgerichtet. Der Winkel zwischen dem rohrförmigen Löschabschnitt 13 und der Erdoberfläche beträgt in dieser Darstellung etwa 90°. Unter diesem Winkel lässt sich die beste Kraftübertragung beim Schlagen erzielen. Beim Löschen schwierig zugänglicher Stellen kann es auch vorkommen, dass der Winkel zwischen der Längsachse z des rohrförmigen Löschabschnitts 13 und der Erdoberfläche kleiner als 90° ist. In einem WinkelBereich von 60° bis 90° kann die Löschlanze 10 vom Bediener jedoch immer noch optimal in das zu löschen Objekt eingetrieben werden.

Der Positionshalter 30 ist als ein **rohrförmiges Halteteil 31** ausgebildet mit einer **Längsachse a** die von der Löschlanze 10 seitlich weg ragt. Im hier gezeigten Fall ist die Längsachse a des rohrförmigen Halteteils 31 nahezu rechtwinklig zu Längsachse z des rohrförmigen Löschabschnitts 13 angeordnet. Dies ermöglicht eine besonders präzise und einfache Positionierung der Löschlanze 10 relativ zur Erdoberfläche.

Das rohrförmige Halteteil 31 besteht aus einer etwa 30mm dicken AlCuMgPb-Legierung. Allgemein können erfindungsgemäße rohrförmige Halteteile 31 aus Aluminium oder weiteren Al-Legierungen bestehen. Von Interesse sind hier vor allem die Eigenschaften dieser Materialien, also ein geringes Gewicht durch eine geringe Dichte des Aluminiums oder der Al-Legierungen, die gute Haltbarkeit im allgemeinen und die gute Beständigkeit gegenüber Korrosion, sowie die kostengünstige Herstellung und Verarbeitung.

Das rohrförmige Halteteil 31 kann weiterhin so gestaltet sein, dass es in Richtung seiner Längsachse a verlängerbar ist, beispielsweise in dem es teleskop-artig auseinander gezogen oder gestaucht werden kann (hier nicht gezeigt). Im Betriebszustand kann so der Abstand zwischen Löschlanze 10 und der Hilfsperson einfach und flexibel variiert werden. Beispielsweise kann der Abstand in Situationen großer Gefahr vergrößert und somit das Verletzungsrisiko vermindert oder in Situationen, in denen hohe Präzision bei der Ausrichtung der E-Löschlanze 10 erforderlich ist, zumindest verringert werden.

Das rohrförmige Halteteil 31 weist einen **spannungsisolierenden Überzug 30a** auf. Der spannungsisolierende Überzug 30a sollte in der Regel so ausgebildet sein, dass er elektrisch isolierend für elektrische Spannungen U≥500V wirkt und somit die Gefahr für die Hilfsperson und die Bedienperson einen elektrischen Schlag zu erleiden minimiert wird. In der hier vorliegenden Ausführungsform wird Polyvinylchlorid als spannungsisolierender Überzug 30a verwendet, da dieses Material eine hohe Kriechstromfestigkeit aufweist, gut verformbar und kostengünstig in der Herstellung ist. Die Schichtdicke d des spannungsisolierenden Überzugs 30a sollte dabei d ≥ 2mm (insbesondere in einem Bereich zwischen 2mm und 5mm) dick sein, um elektrisch isolierend für elektrische Spannungen U bis 1000V und größeren Spannungen zu wirken.

In der hier gezeigten Ausführungsform ist der Positionshalter 30 außerdem so an der E-Löschlanze 10 befestigt, dass der Positionshalter 30 während des Betriebs, insbesondere nach Abschluss der Löschaktion wieder gelöst werden kann. Dies ermöglicht einerseits eine schnelle Anpassung der Geometrie der Löschanordnung an die Gegebenheiten des Einsatzortes, andererseits einen Transport von und zum Einsatzort in kompakter Form. In einer anderen, hier nicht gezeigten Ausführungsform kann der Positionshalter permanent mit der Löschlanze verbunden sein. Ein solcher Aufbau ist auch für handwerklich unbegabtere Personen in seiner Funktionsweise leicht durchschaubar und lässt sich zudem kostengünstig produzieren.

Die mechanische Ankopplung der Löschlanze 10 des rohrförmigen Halteteils 31 des Positionshalters 30 erfolgt mittels einer **mechanischen Ankopplungsvorrichtung 32**. Das rohrförmige Halteteil 31 ist dabei starr an der mechanischen Ankopplungsvorrichtung 32 befestigt. Hierdurch wird ein Abrutschen des Positionshalters 30 verhindert und die Handhabung der Löschanordnung lässt sich weiter verbessern.

In den **Figuren 2a und 2b** der Zeichnung erkennt man eine verbesserte Ausführungsform der erfindungsgemäßen elektrisch isolierenden E-Löschlanze 10 zum Löschen brennender Objekte unter elektrischer Spannung. Wie schon die aus dem auf die Anmelderin selbst zurückgehenden nächstkommenden Stand der Technik bekannte verbesserte E-Löschlanze weist auch die in der erfindungsgemäßen Löschanordnung eingesetzte E-Löschlanze 10 einen Halteabschnitt mit Griffteil 11 für eine Bedienperson, eine Löschmittel-Zuführung mit einer **Ankoppelvorrichtung 12** zum Anschluss eines Druckschlauchs für flüssiges Löschmittel, sowie den an den Halteabschnitt und gegebenenfalls die Ankoppelvorrichtung 12 anschließenden rohrförmigen Löschabschnitt 13 auf, aus dessen freien Ende Löschmittel unter Druck in ein brennendes Objekt eingebracht werden kann. Die Ankoppelvorrichtung 12 ist also ausschließlich zur Ankoppelung eines Druckschlauchs eingerichtet und ausgelegt, keinesfalls für irgendeine Art von Abstandshalterfunktion. Das Griffteil 11 des Halteabschnitts weist einen **spannungsisolierenden Überzug 11a** auf, der elektrisch isolierend auch für elektrische Spannungen U ≥ 500V ausgeführt ist, wobei der rohrförmige Löschabschnitt 13 an seinem freien Ende geometrisch spitz zulaufend gestaltet ist und einen verengten lichten Strömungsquerschnitt für das unter Druck durchgeleitete Löschmittel aufweist.

Gegenüber bekannten, älteren Löschlanze der Anmelderin zeichnet sich die erfindungsgemäß verwendete E-Löschlanze 10 dadurch aus, dass nunmehr auch der rohrförmige Löschabschnitt 13 zumindest im Bereich des Halteabschnitts mit Griffteil 11 einen **spannungsisolierenden Überzug 13a** aufweist, der elektrisch isolierend für elektrische Spannungen U ≥ 500V ausgeführt ist.

Insbesondere kann dieser spannungsisolierende Überzug 13a des rohrförmigen Löschabschnitts 13 zumindest im Bereich des Halteabschnitts mit Griffteil 11 eine Schichtdicke d ≥ 2mm, insbesondere zwischen 2mm und 5mm, aufweisen, und der spannungsisolierende Überzug 11a des Griffteils 11 des Halteabschnitts sowie auch der Überzug 13a des Löschabschnitt 13 können sogar elektrisch isolierend für elektrische Spannungen U bis 1000V und darüber ausgeführt sein.

Des Weiteren kann der rohrförmige Löschabschnitt 13 aus VA-Stahl, insbesondere aus austenitischem, säurebeständigem 18/10 Cr-Ni-Stahl und der spannungsisolierende Überzug 13a des rohrförmigen Löschabschnitts 13 aus Polyvinylchlorid aufgebaut sein.

Bei der in den Figuren 2a und 2b dargestellten Ausführungsform weist das Griffteil 11 des Halteabschnitts zwei **Bügelgriffe 11', 11"** für eine beidhändige Bedienung der E-Löschlanze 10 auf.

Die in der erfindungsgemäßen Löschanordnung eingesetzte E-Löschlanze 10 kann an der Löschmittel-Zuführung ein -nicht dargestelltes- Betätigungsventil zum Einlassen beziehungsweise zum Stoppen eines Löschmittelzuflusses in den rohrförmigen Löschabschnitt 13 sowie am Halteabschnitt, vorzugsweise am Griffteil 11, eine Triggervorrichtung zur manuellen Ansteuerung dieses Betätigungsventils aufweisen.

Des Weiteren weist die in Fig. 2a dargestellte Ausführungsform der E-Löschlanze 10 am Bedienerseitigen Ende im Anschluss an den Halteabschnitt den vorzugsweise austauschbaren Schlagabschnitt 14 in Verlängerung zum rohrförmigen Löschabschnitt 13 auf, welcher dem Einbringen von Schlagkraft in Richtung der Längsachse der Löschlanze 10 dient, um diese in ein zu löschendes Objekt zu treiben. An der Bedienerfernen Seite ist hier das freie Ende der Löschlanze 10 als vorzugsweise ebenfalls austauschbare und besonders gehärtete **Spitze 15** gestaltet.

In den **Figuren 3a und 3b** der Zeichnung erkennt man in einer schematischen Seitenansicht in einem vertikalen Längsschnitt ein Basisteil 35 und ein Verlängerungsstück 35' des rohrförmigen Halteteils. Das Verlängerungsstück 35' ist rohrförmig ausgebildet. Ein Ende umfasst dabei einen Gewindebolzen, der ungefähr zur Hälfte aus dem Verlängerungsstück 35' herausragt, das andere Ende besitzt eine Gewindebohrung für einen Gewindebolzen. Die Verlängerungsstücke 35' sind über die Gewindebohrungen und die Gewindebolzen untereinander verschraubbar.

Das Basisteil 35 ist rohrförmig ausgebildet. Das griffseitige Ende ist zur angenehmeren Handhabung halbkugelförmig ausgebildet. Das anschlussseitige Ende umfasst einen Gewindebolzen, der ungefähr zur Hälfte aus dem Basisteil 35 hinausragt. Das Basisteil 35 kann entweder direkt mit der mechanischen Ankopplungsvorrichtung oder mit einem oder mehreren miteinander zusammengesetzten Verlängerungsstücken 35' verbunden werden. Hierdurch lässt sich die Länge des rohrförmigen Halteteils flexibel gestalten.

Die **Figuren 4a und 4b** zeigen die mechanische Ankopplungsvorrichtung 32 aus unterschiedlichen Ansichten. Die mechanischen Ankopplungsvorrichtung 32 ist hier als Schelle ausgeformt. In anderen, hier nicht gezeigten Ausführungsformen ist es auch möglich, als mechanische Ankopplungsvorrichtung 32 eine Klammer, eine Gabel oder eine Zange zu wählen.

Die als Schelle ausgebildete Ankopplungsvorrichtung 32 besteht aus zwei **Hälften 32', 32",** die hier C-förmig aufgebaut sind. Die Hälfte 32' umfasst dabei beide **Enden 32a', 32b'** und die Hälfte 32" umfasst dabei beide **Enden 32a", 32b".** In der hier gezeigten Form liegen sich die Enden 32a' und 32a" und die Enden 32b' und 32b" gegenüber, was später auch im Wesentlichen der Betriebsphase der Löschanordnung entspricht.

Die Schelle wird typischerweise (hier nicht dargestellt) um den Außenumfang des rohrförmigen Löschabschnitts der Löschlanze oder des Bereichs des Halteabschnitts mit dem Griffteil der Löschlanze gelegt. Die einander gegenüberliegenden Enden 32a', 32a" und 32b', 32b" der C-förmigen Hälften werden dann über eine **Spannvorrichtung 33a, 33b** einander angenähert. Hierdurch wird die Schelle zusammengezogen und der rohrförmige Löschabschnitt klemmend umspannt.

In der hier gezeigten Form umfassen die Spannvorrichtungen 33a, 33b ein **Scharnier 34a,** durch welches die Enden 32a' und 32a" fest miteinander verbunden sind und an den Enden 32b' und 32b" Innengewinde für eine **Klemmschraube 34b,** mittels derer die Spannvorrichtung 33a, 33b dann angezogen werden kann. Weiterhin umfassen die Hälften 32', 32" jeweils ein Innengewinde, in denen das rohrförmige Halteteil des Positionshalters befestigt werden kann.

Die Sicherung der Klemmschraube 34b vor Verlust (insbesondere in unübersichtlichen und hektischen Situationen) und eine zusätzliche Sicherung der Enden 32b' und 32b" vor Auseinanderfallen erfolgt mittels einer **Sicherungskette 34c.** Die Sicherungskette 34c ist mit der Klemmschraube 34b und dem Ende 32b" verbunden. Hierzu können an der Klemmschraube 34b und im Bereich von Ende 32b" Metallringe angebracht sein, die über Ösen verfügen, in welche die Sicherungskette 34c eingehängt werden kann. Die Länge der Sicherungskette 34c kann dabei so gewählt werden, dass die mit ihr verbundene Klemmschraube 34b möglichst nahe am für die Klemmschraube 34b vorgesehenen Innengewinde liegt und die Klemmschraube 34b problemlos in das Innengewinde eingeführt werden kann. Typischerweise kann die Sicherungskette 34c eine Länge zwischen 50 und 100 mm aufweisen. Die Sicherungskette 34c kann außerdem einfach implementiert und intuitiv bedient werden.

Die **Fig. 5** zeigt in einer schematischen Seitenansicht die Einzelteile der Klemmschraube 34b, wie sie bei der mechanischen Ankopplungsvorrichtung aus Fig. 4a zum Einsatz kommen kann. Die Klemmschraube 34b besteht aus einer **Gewindebuchse 34b'** mit Innengewinde, einem **Gewindebolzen 34b",** einem **Gewindestift 34b‴** und einem Schraubengriff, der als ein **Kreuzgriff 34bʺʺ** ausgebildet ist und unterhalb des Griffbereichs ein Innengewinde aufweist. Die Klemmschraube 34b ist besonders für die Spannvorrichtung aus Fig. 4a geeignet, da die Bedienung leicht und intuitiv ist und die einzelnen, miteinander verbundenen Bauteile nicht so leicht verloren gehen.

### Bezugszeichenliste:

- 10: Löschlanze
- 11: Griffteil
- 11', 11": Bügelgriffe
- 11a: spannungsisolierender Überzug
- 12: Ankoppelvorrichtung
- 13: rohrförmiger Löschabschnitt
- 13a: spannungsisolierender Überzug
- 14: Schlagabschnitt
- 14': Schlagplatte
- 15: Spitze
- 30: Positionshalter
- 30a: spannungsisolierender Überzug
- 31: rohrförmiges Halteteil
- 32: mechanische Ankopplungsvorrichtung
- 32', 32": Hälften
- 32a', 32b': Enden (der ersten Hälfte)
- 32a", 32b": Enden (der zweiten Hälfte)
- 33a, 33b: Spannvorrichtung
- 34a: Scharnier
- 34b: Klemmschraube
- 34b': Gewindebuchse
- 34b": Gewindebolzen
- 34b‴: Gewindestift
- 34bʺʺ: Kreuzgriff
- 34c: Sicherungskette
- 35: Basisteil
- 35': Verlängerungsstück
- a: Längsachse (des rohrförmigen Halteteils)
- z: Längsachse (des rohrförmigen Löschabschnitts)

### Referenzliste:

Für die Beurteilung der Patentfähigkeit in Betracht gezogene Druckschriften
[1] DE 20 2020 102 574 U1
[2] DE 20 2017 104 411 U1 ≈ WO 2019/020507 A1
[3] https://www.welt.de/motor/news/article120704501/E-Mobil-Brand-in-den-USA.html
[4] US-A 4,802,535
[5] US 2003/0159837 A1
[6] US 2002/019307 A1
[7] "MOBILES LEBEN - WAS, WENN ES BRENNT?" aus der Illustrierten "stern" vom 19.06.2019, S.80
[8] DE 10 2016 211 854 B3 ≈ EP 3 263 402 B1
[9] "ELEKTRISIERENDER EINSATZ" aus der Feuerwehr-Fachzeitschrift "BRANDHEISS" in der Ausgabe Juli-August 2018, S.16
[10] Artikel in der digitalen Ausgabe der Süddeutschen Zeitung "Der Fahrersitz war leer" vom 19. April 2021, abgerufen am 20.04.2021https://www.sueddeutsche.de/wirtschaft/tesla-texas-unfall-1.5269139
[11] CN 106 492 384 A
[12] DE 10 2018 222 429 A1
[13] US 7 017 832 B1

## Patentansprüche

1. Löschanordnung mit einer Löschlanze (10) zum Löschen brennender Elektro-Einrichtungen, wie mit Elektromotor ausgestattete Fahrzeuge, wobei die Löschlanze (10) einen Halteabschnitt mit Griffteil (11) für eine Bedienperson, eine Löschmittel-Zuführung mit Ankoppelvorrichtung (12) zum Anschluss eines Druckschlauchs für flüssiges Löschmittel, sowie einen an den Halteabschnitt und gegebenenfalls die Ankoppelvorrichtung (12) anschließenden rohrförmigen Löschabschnitt (13) mit einer Längsachse (z) aufweist, aus dessen freiem Ende Löschmittel unter Druck in ein brennendes Objekt eingebracht werden kann, wobei das Griffteil (11) sowie der rohrförmige Löschabschnitt (13) zumindest im Bereich des Halteabschnitts einen spannungs-isolierenden Überzug (11a; 13a) aufweisen, der elektrisch isolierend auch für elektrische Spannungen U ≥ 500V ausgeführt ist, wobei der rohrförmige Löschabschnitt (13) aus einem Material gefertigt ist, welches eine so hohe Zugfestigkeit Rₘ aufweist, dass es einer mechanischen Spannung σ ≥ 500 N/mm² widersteht, und welches eine Schmelztemperatur t_{S} ≥ 650°C aufweist, wobei der rohrförmige Löschabschnitt (13) an seinem freien, dem Halteabschnitt entgegengesetzten Ende geometrisch spitz zulaufend gestaltet ist und einen verengten lichten Strömungsquerschnitt für das unter Druck durchgeleitete Löschmittel aufweist, wobei der rohrförmige Löschabschnitt (13) und ebenso das spitz zulaufende freie Ende des rohrförmigen Löschabschnitts (13) aus Edelstahl hergestellt sind, und wobei das spitz zulaufende freie Ende des rohrförmigen Löschabschnitts (13) zusätzlich gehärtet ist,
**dadurch gekennzeichnet,**
**dass** die Löschanordnung einen Positionshalter (30) umfasst, der so ausgebildet ist, dass damit die Löschlanze (10) in einer Betriebsphase bei einem Löscheinsatz von einer mit seitlichem Abstand zur Löschlanze (10) befindlichen Hilfsperson in einer geometrischen Lage gehalten werden kann, in welcher die Längsachse (z) des rohrförmigen Löschabschnitts (13) unter einem Winkel zwischen 60° und 90° zur Erdoberfläche ausgerichtet ist, während eine Löschperson die Löschlanze (10) im Löscheinsatz bedient,
**dass** der Positionshalter (30) ein rohrförmiges Halteteil (31) mit einer Längsachse (a) aufweist, welches im Betrieb seitlich von der Löschlanze (10) weg ragt,
und **dass** das rohrförmiges Halteteil (31) bezüglich seiner Längsachse (a) verlängerbar gestaltet ist.

2. Löschanordnung nach Anspruch 1, **dadurch gekennzeichnet, dass** das rohrförmige Halteteil (31) ungefähr rechtwinklig zur Längsachse (z) des rohrförmigen Löschabschnitts (13) weg ragt.

3. Löschanordnung nach Anspruch 1 oder 2, **dadurch gekennzeichnet, dass** der Positionshalter (30) an der Löschlanze (10) permanent befestigt ist.

4. Löschanordnung nach Anspruch 1 oder 2, **dadurch gekennzeichnet, dass** der Positionshalter (30) während einer Betriebsphase lösbar an der Löschlanze (10) befestigt ist.

5. Löschanordnung nach einem der Ansprüche 2 bis 4, **dadurch gekennzeichnet, dass** das rohrförmige Halteteil (31) des Positionshalters (30) einen spannungsisolierenden Überzug (30a) aufweist, der elektrisch isolierend für elektrische Spannungen U ≥ 500V ausgeführt ist.

6. Löschanordnung nach Anspruch 5, **dadurch gekennzeichnet, dass** der spannungsisolierende Überzug (30a) des rohrförmigen Halteteils (31) eine Schichtdicke d ≥ 2mm, insbesondere zwischen 2mm und 5mm, aufweist, und elektrisch isolierend für elektrische Spannungen U bis 1000V und darüber ausgeführt ist.

7. Löschanordnung nach einem der Ansprüche 2 bis 6, **dadurch gekennzeichnet, dass** das rohrförmige Halteteil (31) des Positionshalters (30) aus Aluminium, insbesondere aus einer Al-Legierung, vorzugsweise aus etwa 30mm dickem AlCuMgPb, und der spannungsisolierende Überzug (30a) des rohrförmigen Halteteils (31) aus Polyvinylchlorid aufgebaut sind.

8. Löschanordnung nach einem der Ansprüche 4 bis 7, **dadurch gekennzeichnet, dass** das rohrförmige Halteteil (31) des Positionshalters (30) mittels einer mechanischen Ankopplungsvorrichtung (32), insbesondere einer Schelle, einer Klammer, einer Gabel oder einer Zange, reversibel an der Löschlanze (10) mechanisch ankoppelbar ist.

9. Löschanordnung nach Anspruch 8, **dadurch gekennzeichnet, dass** die mechanische Ankopplungsvorrichtung (32) starr am rohrförmigen Halteteil (31) des Positionshalters (30) befestigt ist.

10. Löschanordnung nach Anspruch 8 oder 9, **dadurch gekennzeichnet, dass** die mechanische Ankopplungsvorrichtung (32) eine zwei-geteilte Schelle aufweist, deren zwei Hälften (32', 32") jeweils C-förmig aufgebaut sind und deren beide Enden (32a',32b'; 32a",32b") in einer Betriebsphase der Löschanordnung jeweils einander gegenüberliegen, wobei die Schelle um den Außenumfang des rohrförmigen Löschabschnitts (13), vorzugsweise im Bereich des Halteabschnitts mit dem Griffteil (11), gelegt und die beiden einander gegenüberliegenden Enden (32a' und 32a" bzw. 32b' und 32b") der C-förmigen Hälften (32', 32") jeweils mittels einer Spannvorrichtung (33a; 33b) einander angenähert werden, so dass die Schelle um den rohrförmigen Löschabschnitt (13) herum zusammengezogen wird und diesen klemmend umspannt.

11. Löschanordnung nach Anspruch 10, **dadurch gekennzeichnet, dass** die Spannvorrichtungen (33a; 33b) ein Scharnier (34a) und/oder eine Klemmschraube (34b) umfassen.

12. Löschanordnung nach Anspruch 11, **dadurch gekennzeichnet, dass** die Klemmschraube (34b) eine Gewindebuchse (34b'), einen Gewindebolzen (34b"), einen Gewindestift (34b‴) und einen Schraubengriff, insbesondere einen Kreuzgriff (34b""), aufweist.

13. Löschanordnung nach einem der vorhergehenden Ansprüche, **dadurch gekennzeichnet, dass** das rohrförmiges Halteteil (31) teleskop-artig auseinander gezogen oder zusammengestaucht werden kann.

14. Löschanordnung nach einem der Ansprüche 1 bis 12, **dadurch gekennzeichnet, dass** das rohrförmige Halteteil (31) ein Basisteil (35) sowie ein oder mehrere Verlängerungsstücke (35') aufweist, die in Richtung der Längsachse (a) an das Basisteil (35) anschließbar, vorzugsweise mit diesem und gegebenenfalls untereinander verschraubbar, sind.

## Claims

1. Extinguishing assembly comprising an extinguishing lance (10) for extinguishing burning electrical devices, such as vehicles equipped with an electric motor, the extinguishing lance (10) having a holding portion having a handle part (11) for an operating person, an extinguishing agent feed having a coupling device (12) for connecting a pressure hose for liquid extinguishing agent, and a tubular extinguishing portion (13) which adjoins the holding portion and optionally the coupling device (12) and has a longitudinal axis (z), and from the free end of which extinguishing agent can be introduced under pressure into a burning object, the handle part (11) and the tubular extinguishing portion (13), at least in the region of the holding portion, having a voltage-insulating coating (11a; 13a) which is also designed to be electrically insulating for electrical voltages U ≥ 500 V, the tubular extinguishing portion (13) being made of a material which has such a high tensile strength Rₘ that it withstands a mechanical stress σ ≥ 500 N/mm², and which has a melting temperature t_{S} ≥ 650°C, the tubular extinguishing portion (13) being geometrically tapered at the free end thereof opposite the holding portion and having a narrowed clear flow cross section for the extinguishing agent passed through under pressure, the tubular extinguishing portion (13) and the tapered free end of the tubular extinguishing portion (13) being made of stainless steel, and the tapered free end of the tubular extinguishing portion (13) being additionally hardened,
**characterized in that,**
the extinguishing assembly comprises a position holder (30) which is designed such that, in an operating phase during an extinguishing operation, the extinguishing lance (10) can thus be held by an assisting person at a lateral distance from the extinguishing lance (10) in a geometric position in which the longitudinal axis (z) of the tubular extinguishing portion (13) is oriented at an angle of between 60° and 90° to the surface of the earth, while an extinguishing person operates the extinguishing lance (10) in the extinguishing operation,
that the position holder (30) has a tubular holding part (31) which has a longitudinal axis (a) and protrudes laterally away from the extinguishing lance (10) during operation,
and that the tubular holding part (31) is designed to be extendable with respect to the longitudinal axis (a) thereof.

2. Extinguishing assembly according to claim 1, **characterized in that** the tubular holding part (31) protrudes away approximately at a right angle to the longitudinal axis (z) of the tubular extinguishing portion (13).

3. Extinguishing assembly according to either claim 1 or claim 2, **characterized in that** the position holder (30) is permanently attached to the extinguishing lance (10).

4. Extinguishing assembly according to either claim 1 or claim 2, **characterized in that** the position holder (30) is detachably attached to the extinguishing lance (10) during an operating phase.

5. Extinguishing assembly according to anyone of claims 2 to 4, **characterized in that** the tubular holding part (31) of the position holder (30) has a voltage-insulating coating (30a) which is designed to be electrically insulating for electrical voltages U ≥ 500 V.

6. Extinguishing assembly according to claim 5, **characterized in that** the voltage-insulating coating (30a) of the tubular holding part (31) has a layer thickness d ≥ 2mm, in particular between 2 mm and 5 mm, and is designed to be electrically insulating for electrical voltages U up to 1,000 V and above.

7. Extinguishing assembly according to anyone of claims 2 to 6, **characterized in that** the tubular holding part (31) of the position holder (30) is made of aluminum, in particular an Al alloy, preferably AlCuMgPb approximately 30 mm thick, and the voltage-insulating coating (30a) of the tubular holding part (31) is made of polyvinyl chloride.

8. Extinguishing assembly according to anyone of claims 4 to 7, **characterized in that** the tubular holding part (31) of the position holder (30) can be reversibly mechanically coupled to the extinguishing lance (10) by means of a mechanical coupling device (32), in particular a clamp, a clip, a fork or pliers.

9. Extinguishing assembly according to claim 8, **characterized in that** the mechanical coupling device (32) is rigidly attached to the tubular holding part (31) of the position holder (30).

10. Extinguishing assembly according to claim 8 or 9, **characterized in that** the mechanical coupling device (32) has a two-part clamp, the two halves (32', 32") of which are each C-shaped and the two ends (32a', 32b'; 32a", 32b") of which are opposite one another in an operating phase of the extinguishing assembly, the clamp being placed around the outer circumference of the tubular extinguishing portion (13), preferably in the region of the holding portion having the handle part (11), and the two opposite ends (32a' and 32a" or 32b' and 32b") of the C-shaped halves (32', 32") each being brought closer to one another by means of a clamping device (33a; 33b), such that the clamp is drawn together around the tubular extinguishing portion (13) and encompasses said extinguishing portion in a clamping manner.

11. Extinguishing assembly according to claim 10, **characterized in that** the clamping devices (33a; 33b) comprise a hinge (34a) and/or a clamping screw (34b).

12. Extinguishing assembly according to claim 11, **characterized in that** the clamping screw (34b) has a threaded bushing (34b'), a stud bolt (34b"), a set screw (34b‴) and a screw handle, in particular a cross handle (34bʺʺ).

13. Extinguishing assembly according to anyone of the preceding claims, **characterized in that** the tubular holding part (31) can be pulled apart or compressed in a telescopic manner.

14. Extinguishing assembly according to anyone of claims 1 to 12, **characterized in that** the tubular holding part (31) has a base part (35) and one or more extension pieces (35') which can be connected to the base part (35) in the direction of the longitudinal axis (a), preferably screwed to the base part and optionally to one another.

## Revendications

1. Agencement d'extinction comportant une lance d'extinction (10) pour l'extinction d'appareils électroniques en feu, tels que des véhicules équipés de moteurs électriques, dans lequel la lance d'extinction (10) présente une section de support comportant une pièce de préhension (11) pour un utilisateur, une alimentation en agent d'extinction comportant un dispositif d'accouplement (12) pour le raccordement d'un tuyau sous pression pour un agent d'extinction liquide, ainsi qu'une section d'extinction tubulaire (13) se raccordant à la section de support et le cas échéant au dispositif d'accouplement (12) et comportant un axe longitudinal (z), à partir de l'extrémité libre de laquelle l'agent d'extinction peut être introduit sous pression dans un objet en feu, dans lequel la pièce de préhension (11) et la section d'extinction tubulaire (13) présentent un revêtement (11a ;13a) isolant contre les tensions au moins dans la zone de la section de support, lequel est réalisé de manière à être électriquement isolant également contre des tensions électriques U ≥ 500 V, dans lequel la section d'extinction tubulaire (13) est fabriquée en un matériau qui présente une résistance à la traction Rₘ tellement élevée qu'il résiste à une tension mécanique σ ≥ 500 N/mm² et qui présente une température de fusion t_{S} ≥ 650 °C, dans lequel la section d'extinction tubulaire (13) est conçue, au niveau de son extrémité libre opposée à la section de support, de manière géométriquement effilée et présente une section transversale d'écoulement utile rétrécie pour l'agent d'extinction guidé sous pression à travers celle-ci, dans lequel la section d'extinction tubulaire (13) tout comme l'extrémité libre effilée de la section d'extinction tubulaire (13) sont produites en acier inoxydable, et dans lequel l'extrémité libre effilée de la section d'extinction tubulaire (13) est en outre trempée,
**caractérisé en ce que**
l'agencement d'extinction comprend un support de position (30) qui est réalisé de sorte que la lance d'extinction (10) peut être maintenue dans une phase de fonctionnement lors d'une opération d'extinction par une personne auxiliaire se trouvant à une certaine distance latérale de la lance d'extinction (10) dans une position géométrique dans laquelle l'axe longitudinal (z) de la section d'extinction tubulaire (13) est orienté selon un angle compris entre 60° et 90° par rapport à la surface du sol, tandis qu'une personne qui éteint le feu utilise la lance d'extinction (10) lors d'une opération d'extinction,
**en ce que** le support de position (30) présente une pièce de support tubulaire (31) comportant un axe longitudinal (a) qui, lors du fonctionnement, s'éloigne latéralement de la lance d'extinction (10),
et **en ce que** la pièce de support tubulaire (31) est conçue de manière à pouvoir être prolongée par rapport à son axe longitudinal (a).

2. Agencement d'extinction selon la revendication 1, **caractérisé en ce que** la pièce de support tubulaire (31) s'étend en s'écartant approximativement perpendiculairement de l'axe longitudinal (z) de la section d'extinction tubulaire (13).

3. Agencement d'extinction selon la revendication 1 ou 2,
**caractérisé en ce que** le support de position (30) est fixé de manière permanente à la lance d'extinction (10).

4. Agencement d'extinction selon la revendication 1 ou 2,
**caractérisé en ce que** le support de position (30) est fixé de manière amovible à la lance d'extinction (10) pendant une phase de fonctionnement.

5. Agencement d'extinction selon l'une des revendications 2 à 4,
**caractérisé en ce que** la pièce de support tubulaire (31) du support de position (30) présente un revêtement (30a) isolant contre les tensions qui est réalisé de manière à être électriquement isolant contre des tensions électriques U ≥ 500 V.

6. Agencement d'extinction selon la revendication 5, **caractérisé en ce que** le revêtement (30a) isolant contre les tensions de la pièce de support tubulaire (31) présente une épaisseur de couche d ≥ 2 mm, en particulier comprise entre 2 mm et 5 mm, et est réalisé de manière à être électriquement isolant contre des tensions électriques U allant jusqu'à 1000 V et plus.

7. Agencement d'extinction selon l'une des revendications 2 à 6,
**caractérisé en ce que** la pièce de support tubulaire (31) du support de position (30) est constituée d'aluminium, en particulier d'un alliage d'Al, de préférence d'AlCuMgPb d'environ 30 mm d'épaisseur, et le revêtement (30a) isolant contre les tensions de la pièce de support tubulaire (31) est constitué de polychlorure de vinyle.

8. Agencement d'extinction selon l'une des revendications 4 à 7,
**caractérisé en ce que** la pièce de support tubulaire (31) du support de position (30) peut être accouplée mécaniquement de manière réversible à la lance d'extinction (10) au moyen d'un dispositif d'accouplement mécanique (32), en particulier un collier, une agrafe, une fourche ou une pince.

9. Agencement d'extinction selon la revendication 8, **caractérisé en ce que** le dispositif d'accouplement mécanique (32) est fixé de manière rigide à la pièce de support tubulaire (31) du support de position (30).

10. Agencement d'extinction selon la revendication 8 ou 9,
**caractérisé en ce que** le dispositif d'accouplement mécanique (32) présente un collier en deux parties, dont les deux moitiés (32', 32") sont respectivement conçues en forme de C et dont les deux extrémités (32a', 32b' ; 32a", 32b") sont respectivement opposées l'une à l'autre dans une phase de fonctionnement de l'agencement d'extinction, dans lequel le collier est placé autour de la périphérie extérieure de la section d'extinction tubulaire (13), de préférence dans la zone de la section de support avec la pièce de préhension (11), et les deux extrémités (32a' et 32a" ou 32b' et 32b") opposées l'une à l'autre des moitiés en forme de C (32', 32") sont respectivement rapprochées l'une de l'autre au moyen d'un dispositif de serrage (33a ; 33b), de sorte que le collier est resserré autour de la section d'extinction tubulaire (13) et l'enserre en la serrant.

11. Agencement d'extinction selon la revendication 10, **caractérisé en ce que** les dispositifs de serrage (33a ; 33b) comprennent une charnière (34a) et/ou une vis de serrage (34b).

12. Agencement d'extinction selon la revendication 11, **caractérisé en ce que** la vis de serrage (34b) présente une douille filetée (34b'), un boulon fileté (34b"), une tige filetée (34b‴) et une poignée de vis, en particulier une poignée en croix (34b"").

13. Agencement d'extinction selon l'une des revendications précédentes, **caractérisé en ce que** la pièce de support tubulaire (31) peut être déployée ou comprimée de manière télescopique.

14. Agencement d'extinction selon l'une des revendications 1 à 12, **caractérisé en ce que** la pièce de support tubulaire (31) présente une pièce formant base (35) ainsi qu'une ou plusieurs parties de prolongement (35') qui peuvent être raccordées à la pièce formant base (35) dans la direction de l'axe longitudinal (a), de préférence vissées à celle-ci et éventuellement entre elles.
